# EUROPÄISCHE PATENTANMELDUNG

(11) **EP 0 512 291 A2**
(43) Veröffentlichungstag der Anmeldung: **11.11.1992**
(21) Anmeldenummer: 92106578.5
(22) Anmeldetag: 16.04.1992
(51) Int. Cl.: B65D 19/20

(54) **Mehrweg-Faltkarton**

(30) Priorität: 07.05.1991 DE 4114862
(71) Anmelder: WELLPAPPENFABRIK KUNERT & SÖHNE GmbH & CO, D-97616 Bad Neustadt (DE)
(72) Erfinder: Dietz, Robert, W-8741 Nordheim/Rh. (DE)
(74) Vertreter: Gaiser, Hartmut, Dipl.-Ing.

(57) **Zusammenfassung**

Ein Faltkarton, insbesondere aus Wellpappe, weist in aufgefalteter Stellung einen rechteckigen Boden(5) und vier mit diesem zusammenhängende Seitenteile(1 bis 4) auf, welche über Eckfalten(11 bis 14) miteinander zusammenhängen. Um zu erreichen, daß die Grundfläche des Faltkartons im zusammengefalteten Zustand ebenso klein ist wie im aufgefalteten Zustand, verläuft an allen vier Seitenteilen(1 bis 4) vier Knickfalten(16 bis 19), die jeweils an einer Eckfalte(11 bis 14) des Seitenteils(1 bis 4) nahe dem Boden(5) beginnen und sich schräg bis zum oberen Rand(34) des Seitenteils(1 bis 4) erstrecken. An wenigstens einem der Seitenteile(1 bis 4) ist zusätzlich wenigstens eine Hilfsfalte(28) vorgesehen, die an einer Eckfalte(14) des Seitenteils(1) nahe dem Boden(5) beginnt und sich schräg bis zum oberen Rand(34) dieses Seitenteils(1) erstreckt. Dadurch lassen sich alle vier Seitenteile(1 bis 4) im zusammenhängenden Zustand über dem Boden(5) einklappen.

## Beschreibung

Die Erfindung betrifft einen Mehrweg-Faltkarton nach dem Oberbegriff des Anspruchs 1.

Ein derartiger Faltkarton ist in der US-PS 4 405 077 beschrieben. Bei diesem besteht das Problem, daß die einklappbaren Seitenteile im eingeklappten Zustand eine starke Tendenz haben, sich aufzustellen, weil sie an direkt am Boden liegenden Falten umgeklappt werden. Außerdem können wegen der Knickfalten die Seitenteile bei einer Beladung des Faltkartons sich nach außen aufweiten, was dem Karton eine unförmige Gestalt geben kann, die für einen Transport wenig geeignet ist.

In der FR-PS 472 157 ist eine Faltschachtel beschrieben, die nicht aus Wellpappe besteht und die auch nicht zum Gütertransport auf Paletten vorgesehen ist. Die Faltschachtel ist über Druckknopfverbindungen in ihrem größer volumigen und in ihrem kleiner volumigen Zustand stabilisierbar.

In der DE-AS 1 063 522 ist eine faltbare, kastenförmige Dauerverpackungshülle dargestellt. Mittels spezieller mechanischer Elemente ist eine Zusammenfaltbarkeit erreicht.

In dem DE-GM 78 09 215 ist ein Wellpappe-Faltkarton beschrieben. Dieser weist jedoch im zusammengefalteten Zustand eine wesentlich größere Grundfläche auf als der Boden im aufgefalteten Zustand. Für einen Palettentransport eignet sich dieser Faltkarton nur bedingt.

In der US-PS 4 411 373 ist ein zusammenfaltbares Stützteil beschrieben. Dieses ist jedoch nicht im Zusammenhang mit dem Rücktransport eines Faltkartons dargestellt.

Aufgabe der Erfindung ist es, einen Mehrweg-Faltkarton der eingangs genannten Art vorzuschlagen, der sich leicht zusammenfalten und auffalten läßt, dessen Grundfläche im zusammengefalteten Zustand ebenso groß ist wie im aufgefalteten Zustand und dessen Volumen im zusammengefalteten Zustand wesentlich kleiner als im aufgefalteten Zustand ist und der in aufgefaltetem Zustand trotz seiner mit Falten versehenen Seitenteile stabil ist.

Erfindungsgemäß ist obige Aufgabe bei einem Mehrweg-Faltkarton mit den Merkmalen des Oberbegriffs des Anspruchs 1 durch die kennzeichnenden Merkmale des Anspruchs 1 gelöst.

Dieser Faltkarton läßt sich nach seiner Leerung mit einfachen Handgriffen zusammenfalten. Dabei klappen dann alle vier Seitenteile über den Boden, wobei sie im Restvolumen Platz finden können, in dem auch das zusammengelegte Stützteil liegt. Das Volumen des Faltkartons ist in diesem zusammengeklappten Zustand klein im Vergleich zum aufgeklappten Zustand.

Beim Zusammenfalten braucht am Boden nichts geändert zu werden, so daß dieser ohne weiteres auch auf einer Palette befestigt sein kann. Der Boden bildet nach wie vor die Grundfläche des Faltkartons. Dementsprechend kann der Rücktransport des Faltkartons auf der gleichen Palette erfolgen, auf der auch der Transport erfolgte. Der Boden kann auch direkt an der Palette befestigt sein.

Das zusammenlegbare Stützteil, insbesondere aus Wellpappe, paßt im zusammengelegten Zustand in das Restvolumen des zusammengefalteten Faltkartons. Das Stützteil läßt sich somit im zusammengelegten Zustand in dem zusammengefalteten Faltkarton zusammen mit diesem und gegebenenfalls mit einem aufgesetzten Deckel zurücktransportieren.

Im auseinandergelegten bzw. aufgestellten Zustand stützt das Stützteil mit seinen Stützseiten die Seitenteile ab, so daß diese unter der Last des Transportgutes kaum nach außen ausweichen können.

Das aufgestellte Stützteil sitzt auf dem Boden auf und stützt sich auf diesem ab und der Deckel liegt auf dem Stützteil auf. Dadurch ist erreicht, daß der Faltkarton eine gute Stapelfähigkeit aufweist, wobei mehrere solcher gleichartiger Faltkartons aufeinandergestellt werden können, ohne daß die Seitenteile der unteren Faltkartons beim Stapeln erheblich ausweichen. Beim Stapeln wird auf den Deckel des nächstunteren Faltkartons der nächstobere Faltkarton, gegebenenfalls mit seiner Palette gesetzt.

Vorzugsweise besteht das Stützteil aus Wellpappe, die dicker und stärker als die Wellpappe der Seitenteile ist.

Der Boden des Faltkartons hat im Regelfall die Größe einer üblichen, genormten, Palette, beispielsweise eine Breite von etwa 800 mm und eine Länge von etwa 1200 mm (Euro-Palette), bei einer Höhe von beispielsweise 700 mm. Bei diesen Abmessungen kann die manuelle Beladung dadurch vereinfacht werden, daß an einem der Seitenteile eine an sich bekannte Ladeklappe vorgesehen ist. Diese läßt sich durch entsprechende vertikale Schlitzungen eines der Seitenteile und einer der Stützseiten des Stützteils schaffen.

Als Material für den Faltkarton eignet sich eine ein- oder mehrwellige Wellpappe. Die genannten Falten sind durch Perforationslinien, Ritzlinien oder Rollinien vorbestimmt.

Weitere vorteilhafte Ausgestaltungen der Erfindung ergeben sich aus den Unteransprüchen und der folgenden Beschreibung von Ausführungsbeispielen. In der Zeichnung zeigen:
Figur 1 ein erstes Ausführungsbeispiel,
   a) dessen aufgefalteten Faltkarton,
   b) dessen zusammengelegtes Stützteil,
   c) dessen Deckel,
Figur 2 den Faltkarton nach Figur 1 zusammengefaltet mit aufgesetztem Deckel,
Figur 3 einen Wellpappezuschnitt zur Herstellung des Faltkartons nach Figur 1a,
Figur 4 ein zweites Ausführungsbeispiel,
   a) dessen aufgefalteten Faltkarton,
   b) dessen zusammengelegtes Stützteil,
   c) dessen Deckel,
Figur 5 den Faltkarton nach Figur 4 zusammengefaltet mit aufgesetztem Deckel,
Figur 6 einen Wellpappezuschnitt zur Herstellung des Faltkartons nach Figur 4a,
Figur 7 ein drittes Ausführungsbeispiel der Erfindung,
   a) dessen aufgefalteten Faltkarton,
   b) dessen zusammengelegtes Stützteil,
   c) dessen Deckel,
Figur 8 den Faltkarton nach Figur 7 zusammengefaltet mit aufgesetztem Deckel und
Figur 9 einen Wellpappezuschnitt zur Herstellung des Faltkartons nach Figur 7a.

Ein Faltkarton weist Seitenteile(1,2,3,4) auf. Diese hängen mit einem Boden(5) zusammen, der von Teilen(6,7,8,9) (vgl. Figur 3) gebildet ist. Der Boden(5) ist an einer Palette(10) befestigt. Er weist eine von der Länge(L) und der Breite(B) gebildete Grundfläche auf.

Zwischen den Seitenteilen(1 bis 4) bestehen Eckfalten(11,12,13,14). Die Seitenteile(2,3) sind mittels einer Lasche(15) dauerhaft miteinander verklebt oder verklammert.

An jedem der Seitenteile(1 bis 4) ist eine Knickfalte(16,17,18,19) ausgebildet. Die Knickfalten (16 bis 19) beginnen an Stellen(20,21,22 bzw. 23) der betreffenden Eckfalten(11 bis 14) und bilden mit diesen einen Winkel(W) von etwa 45^{o}. Die Stellen(20 bis 23) liegen in einem im Vergleich zur Höhe(H) des Faltkartons kleinen, gleichen Abstand(h) über dem Boden(5). Zwischen den Stellen(20 bis 23) verlaufen an den Seitenteilen(1 bis 4) Einklappfalten(24,25,26 bzw. 27) parallel zum Boden(5).

Am Seitenteil(1) ist zusätzlich eine Hilfsfalte(28) vorgesehen. Diese beginnt an der Stelle(23) der Eckfalte(14) des Seitenteils(1), jedoch nicht an der Eckfalte(11) des Seitenteils(1), an der deren Knickfalte(16) beginnt. Die Hilfsfalte(28) erstreckt sich im Seitenteil(1) in einem spitzen Winkel(W1) zur Eckfalte(14).

Für den Faltkarton ist ein Stützteil(29) aus Wellpappe vorgesehen, das in Figur 1b in seinem zusammengelegten Zustand gezeigt ist. Seine Länge(Lb) entspricht der Länge(L). Seine Höhe(Hb) ist nicht größer als die Breite(B) des Faltkartons. Jede seiner zusammenlegbaren Seiten(30,31) entspricht im gestreckten Zustand der Breite(B) des Faltkartons. Im zusammengelegten Zustand hat das Stützteil(29) eine Dicke(d), die der Höhe(h) etwa gleich ist. Das Stützteil(29) ist in dem nach Figur 1b zusammengelegten Zustand in den Faltkarton auf den Boden(5) einlegbar. Das Stützteil(29) ist für solche Fälle vorgesehen, in denen der Faltkarton wegen der Knickfalten(16 bis 19) bzw. der Einklappfalten(24 bis 27) und der Hilfsfalte(28) als zu labil erscheint. Es wird dann mit ausgestreckten Seiten(30,31) in den Faltkarton eingeschoben und stützt dessen Seitenteile(1 bis 4) ab. Die Höhe(Hb) des Stützteils(29) braucht dabei nicht so groß wie die Höhe(H) des Faltkartons sein. Die Höhe(Hb) des Stützteils(29) kann, wenn die Breite(B) des Faltkartons dies erlaubt, auch größer als die Höhe(H) sein. Das Stützteil(29) überragt dann die Seitenteile(1 bis 4) und vergrößert das im Faltkarton bepackbare Volumen.

Weiterhin ist ein Deckel(32) aus Wellpappe vorgesehen, der einen umlaufenden Rand(33) bildet. Die Höhe(Hc) des Randes(33) ist etwa gleich der Höhe(h). Seine Grundfläche ist der des Bodens(5) im wesentlichen gleich. Der Deckel(32) ist auf die Seitenteile(1 bis 4) aufsetzbar. Wenn das Stützteil(29) die Seitenteile(1 bis 4) überragt, ist der Deckel(32) auf das Stützteil(29) aufsetzbar.

Die Funktionsweise des Faltkartons ist im wesentlichen folgende:
Soll der Faltkarton aus seiner in Figur 1a gezeigten aufgefalteten Stellung zusammengefaltet werden, dann wird die Oberkante(34) an der Knickfalte(28) geringfügig in Richtung des Pfeiles(P1) nach außen gezogen. Umgekehrt wird die Eckfalte(14) in Richtung des Pfeiles(P2) nach innen gedrückt. Dabei klappt das Seitenteil(1) um die Einklappfalte(24) nach innen bis die Eckfalte(14) innen an der Einklappfalte(27) anliegt. Dabei legt sich die zwischen der Knickfalte(16) und der Eckfalte(11) liegende Teilfläche auf die zwischen der Knickfalte(16) und der Einklappfalte(24) liegenden Teilfläche des Seitenteils(1) bis die Eckfalte(11) etwa parallel zur Einklappfalte(24) liegt. Entsprechend werden die anderen Seitenteile(2,3,4) mitgenommen und klappen dabei über den Boden(5), bis die Eckfalte(12) parallel zur Einklappfalte(25) und die Eckfalte(13) etwa parallel zur Einklappfalte(26) liegt. Der zusammengefaltete Faltkarton hat nunmehr im wesentlichen nur noch die Höhe(h). Auf ihn läßt sich dann wieder der Deckel(32) aufsetzen (vgl. Figur 2).

Das Zusammenklappen des Faltkartons ist ersichtlich manuell einfach durchzuführen. Im Prinzip kann das Zusammenklappen mit einer Hand erfolgen. Der geleerte, zusammengefaltete Faltkarton, in den gegebenenfalls das Stützteil(29) eingelegt ist, kann mit seiner Palette(10) einfach zu einer Wiederbefüllung zurücktransportiert werden. Er nimmt dabei wenig Raum ein und ist dennoch formstabil. Zur Wiederbefüllung ist der Faltkarton nach Abnehmen des Deckels(32) einfach wieder in seine aufgefaltete Stellung zu bringen. Es werden hierfür die Seitenteile(1 bis 4) hochgeklappt und gegebenenfalls wird das Stützteil(29) in der beschriebenen Weise aufgestellt in ihn eingesetzt.

Bei den Ausführungsbeispielen nach den Figuren 4 bis 9 sind für die entsprechenden Teile bzw. Falten die gleichen Bezugszeichen wie beim oben beschriebenen Ausführungsbeispiel verwendet. Es wird insoweit auf obige Ausführung verwiesen. Unterschiedlich zum oben beschriebenen Ausführungsbeispiel sind bei den Ausführungsbeispielen nach den Figuren 4 bis 9 die Lagen der Knickfalten bzw. der Hilfsfalten an den Seitenteilen(1 bis 4).

Beim Ausführungsbeispiel nach Figur 4a bzw. Figur 6 sind die zwei Knickfalten(16,17) am kürzeren Seitenteil(2) angeordnet, das die Breite(B) aufweist, die kürzer ist als die Länge(L) der Seitenteile(1 und 3). Die Knickfalte(16) beginnt bei der Stelle(20) und erstreckt sich im Winkel(W) von 45^{o} zur Eckfalte(11). Die Knickfalte(17) beginnt an der Stelle(21) und erstreckt sich im Winkel von etwa 45^{o} zur Eckfalte(12). Bei den üblichen Abmessungen kreuzen sich die Knickfalten(16,17) innerhalb des Seitenteils(2).

Die Knickfalten(18,19) verlaufen an dem Seitenteil(4) ebenso wie die Knickfalten(16,17) an dem Seitenteil(2). Die Knickfalte(18) geht von der Stelle(22) aus und erstreckt sich im Winkel von 45^{o} zur Knickfalte(13). Die Knickfalte(19) geht von der Stelle(23) aus und erstreckt sich im Winkel von 45^{o} zur Knickfalte(14). Das Seitenteil(3) ist faltenfrei.

Am Seitenteil(1) sind zwei Hilfsfalten(28,28') vorgesehen. Diese gehen von den Stellen(23 bzw. 20) aus und erstrecken sich in einem Winkel(W1) zur Eckfalte(14 bzw. 11), wobei dieser Winkel(W1) etwa zwischen 20^{o} und 35^{o} liegt und insbesondere 30^{o} beträgt.

Soll der in Figur 4a aufgefaltete Faltkarton zusammengeklappt werden, dann wird zunächst das Seitenteil(1) nach außen gezogen oder nach innen gedrückt. Beides ist aufgrund der Hilfsfalten(28,28'') möglich. Nach dem Herausziehen des Seitenteils(1) werden die Seitenteile(2,4) einwärts bewegt und dann weiter nach innen gedrückt. Aufgrund der Knickfalten(16 bis 19) ist dies möglich. Es klappt dann auch das Seitenteil(3) nach innen über den Boden(5). Danach wird dann das Seitenteil(1) nach innen gedrückt, bis alle Seitenteile(1 bis 4) um die Einklappfalten(24 bis 27) umgeschwenkt etwa parallel zum Boden(5) stehen.

Es ist auch möglich, das Seitenteil(1) zunächst einwärts über den Boden(5) zu drücken. Die Seitenteile(2,4) gehen dem aufgrund der Knickfalten(16 bis 19) nach. Sie ziehen dann das Seitenteil(3) über das Seitenteil(1), bis die Seitenteile(1 bis 4) wiederum etwa parallel zum Boden(5) über diesem liegen.

Danach läßt sich dann der Deckel(32) wie beschrieben aufsetzen.

Bei dem Ausführungsbeispiel nach den Figuren 7 bis 9 sind die Knickfalten(16, 17) an dem längeren Seitenteil(1) und die Knickfalten(18,19) an dem gegenüberliegenden, längeren Seitenteil(3) vorgesehen. Die Knickfalten(16,17,18,19) erstrecken sich jeweils in einem Winkel(W) von etwa 45^{o} zu den Eckfalten(11,14,12,13), von deren Stellen(20,23,21,22) sie ausgehen. Die Seitenteile(2,4) sind von Falten frei.

Die Knickfalten(16,17 bzw. 18,19) kreuzen sich in den Seitenteilen(1,3) nicht. Um ein solches Kreuzen bei den in den Figuren 7a und 9 bei den dort vorgesehenen Höhen(H) zu vermeiden, sind Ausschnitte(35,36) an der Oberkante(34) der Seitenteile(1,3) vorgesehen. Die Ausschnitte(35,36) sind so tief, daß sich die Knickfalten(16,17 bzw. 18,19) an ihrem Grund(34') höchstens treffen. Es ist jedoch auch möglich, daß sich die Knickfalten(16,17 bzw. 18,19) am Grund der Ausnehmung(35 bzw. 36) nicht treffen.

Die Erstreckung der Ausnehmung(35,36) in Längsrichtung(L) ist so groß, daß sich die Seitenteile(2,4) über den Boden(5), parallel zu diesem, einlegen lassen, wobei sie in den Eckbereichen unter die an die Ausschnitte(35,36) angrenzenden Bereiche der Seitenteile(2,3) greifen.

Um den nach Figur 7a aufgefalteten Faltkarton zusammenzufalten, wird zunächst wenigstens eines der Seitenteile(1,3) nach außen gezogen, was aufgrund der Knickfalten(16,17 bzw. 18,19) möglich ist. Es klappen dann die Seitenteile(2,4) nach innen, etwa parallel über den Boden(5). Anschließend wird dann das zunächst nach außen geschwenkte Seitenteil bzw. die Seitenteile(1,3) nach innen über den Boden(5) umgelegt. Danach läßt sich dann der Deckel(32) aufsetzen.

Im Bedarfsfall kann bei allen Ausführungsbeispielen an einem der Seitenteile(1 bis 4) eine an sich bekannte Ladeklappe vorgesehen werden.

Bei der Ausführung nach Figur 7 liegen bei eingesetztem Stützteil(29) dessen ausgestreckte Seiten(30,31) an den aufgerichteten, faltenfreien Seitenteilen(2,4). An den Seitenteilen(1,3) liegen die faltenfreien Seiten des Stützteils(29). Diese Zuordnung verbessert in einfacher Weise die Stabilität.

## Patentansprüche

1. Mehrweg-Faltkarton aus Wellpappe zu Transporten von Gütern in aufgefalteter Stellung des Faltkartons, der einen rechteckigen Boden(5) und vier mit diesem zusammenhängende Seitenteile(1 bis 4) aufweist, welche über Eckfalten(11 bis 14) miteinander zusammenhängen, wobei an den Seitenteilen(1 bis 4) vier Knickfalten (16 bis 19) verlaufen, die jeweils an der einen Eckfalte beginnen und sich schräg bis zur Oberkante(34) des Seitenteils(1 bis 4) erstrecken, wobei alle vier Seitenteile(1 bis 4) im zusammenhängenden Zustand über den Boden(5) einklappbar sind,
dadurch gekennzeichnet,
daß die vier Knickfalten(16 bis 19) an den Eckfalten (11 bis 14) von Stellen(20 bis 23) nahe dem Boden(5) ausgehen, die alle zum Boden(5) den gleichen Abstand(h) aufweisen, daß zwischen den Stellen(20 bis 23) an den Seitenteilen(1 bis 4) Einklappfalten(24 bis 27) vorgesehen sind, die zum Boden(5) parallel verlaufen, daß der Abstand(h) der Einklappfalten(24 bis 27) vom Boden(5) so groß ist, daß in der zusammengeklappten Stellung des Faltkartons zwischen dem Boden(5) und den eingeklappten Seitenteilen(1 bis 4) ein Restvolumen zur Aufnahme eines Stützteils(29) verbleibt und daß das Stützteil(29) ein zusammenlegbares Stützteil ist, das im zusammengelegten Zustand in den zusammengefalteten Faltkarton paßt und das im aufgestellten Zustand zusammenhängende Stützseiten bildet, die in der aufgefalteten Stellung des Faltkartons in diesen einsetzbar sind und innen an dessen Seitenteilen(1 bis 4) anliegen.

2. Faltkarton nach Anspruch 1, dadurch gekennzeichnet, daß wenigstens eine Hilfsfalte(28) an einer der Eckfalten (11 bis 14) von einer der Stellen(20 bis 23) ausgeht.

3. Faltkarton nach Anspruch 1 oder 2, dadurch gekennzeichnet, daß an zwei gegenüberliegenden Seitenteilen(2,4) jeweils zwei der Knickfalten(16 bis 19) vorgesehen sind, daß an jedem dieser Seitenteile(2;4) die eine Knickfalte(16;18) von der einen Eckfalte(11;13) und die andere Knickfalte(17;19) von der anderen Eckfalte (12;14) ausgeht und daß zwei Hilfsfalten(28,28') an einem der dazwischenliegenden Seitenteile(1) vorgesehen sind, wobei die eine Hilfsfalte(28) der einen Eckfalte(14) und die andere Hilfsfalte(28') von der anderen Eckfalte(11) dieses Seitenteils(1) ausgeht.

4. Faltkarton nach Anspruch 3, dadurch gekennzeichnet, daß sich die Knickfalten(16,17 bzw. 18,19) in den Seitenteilen(2 bzw. 4) kreuzen.

5. Faltkarton nach dem Oberbegriff des Anspruchs 1, dadurch gekennzeichnet, daß an den zwei gegenüberliegenden, längeren Seitenteilen(1,3) jeweils zwei Knickfalten(16,17;18,19) vorgesehen sind, daß die Knickfalten(16 bis 19) jeweils an einer der Eckfalten(11 bis 14) nahe dem Boden(5) beginnen und sich schräg, jedoch einander nicht kreuzend, bis zur Oberkante(34) des betreffenden längeren Seitenteils(1,3) erstrecken.

6. Faltkarton nach Anspruch 5, dadurch gekennzeichnet, daß im Bereich der Oberkante(34) der längeren Seitenteile(1,3) Ausschnitte(35,36) vorgesehen sind, wobei sich die Knickfalten(16 bis 19) höchstens an den Ausschnitten(35,36) treffen.

7. Faltkarton nach einem der vorhergehenden Ansprüche, dadurch gekennzeichnet, daß der Winkel(W1) zwischen der Hilfsfalte(28,28') und der Eckfalte(14) kleiner als 45^{o} ist und insbesondere zwischen 25^{o} und 35^{o} liegt.

8. Faltkarton nach einem der vorhergehenden Ansprüche, dadurch gekennzeichnet, daß das in die aufgeklappten Seitenteile(1 bis 4) eingesetzte Stützteil(29) deren Oberkante(34) überragt.

9. Faltkarton nach einem der vorhergehenden Ansprüche, dadurch gekennzeichnet, daß ein Deckel(32), insbesondere aus Wellpappe, vorgesehen ist, der auf die Seitenteile(1 bis 4) in deren aufgeklappter Stellung und in deren eingeklappter Stellung aufsetzbar ist und daß der Deckel(32) die Grundfläche des Bodens(5) aufweist und mit einem umlaufenden Rand(33) versehen ist.

10. Faltkarton nach einem der vorhergehenden Ansprüche, dadurch gekennzeichnet, daß das aufgestellte Stützteil(29) sich am Boden(5) abstützt und der Deckel(32) auf dem aufgestellten Stützteil(29) aufliegt.

11. Faltkarton nach einem der vorhergehenden Ansprüche, dadurch gekennzeichnet, daß das Stützteil(29) aus einer Wellpappe besteht, die dicker bzw. stärker als die Wellpappe der Seitenteile(1 bis 4) ist.
